# EUROPÄISCHE PATENTSCHRIFT

(11) **EP 0 446 842 B1**
(45) Veröffentlichungstag und Bekanntmachung des Hinweises auf die Patenterteilung: **31.08.1994**
(21) Anmeldenummer: 91103699.4
(22) Anmeldetag: 11.03.1991
(51) Int. Cl.: H01H 17/04

(54) **Elektrischer Zugschalter**
Electrical pull switch
Interrupteur à tirette électrique

(30) Priorität: 15.03.1990 DE 9002939 U
(43) Veröffentlichungstag der Anmeldung: 18.09.1991
(73) Patentinhaber: Asea Brown Boveri Aktiengesellschaft, 68309 Mannheim (DE)
(72) Erfinder: Schmalenbach, Werner, W-5880 Lüdenscheid (DE)
(74) Vertreter: Rupprecht, Klaus, Dipl.-Ing.

(56) Entgegenhaltungen:
- DE-A- 1 911 129
- DE-A- 2 646 853
- DE-A- 3 214 460
- DE-B- 1 095 354
- FR-A- 2 551 913

## Beschreibung

Die Erfindung betrifft einen elektrischen Zugschalter der im Oberbegriff des Anspruchs 1 genannten Art.

Mittels Zugschnüren betätigte Zugschalter sind im Stand der Technik in vielfältigen Ausführungen bekannt.

So ist aus der DE-A- 19 11 129 ein elektrischer Zugschalter bekannt, dessen Schaltmechanik eine gegen eine Rückstellfeder gelagerte und spannbare Schaltwippe aufweist, welche über ein Filmscharnier mit einem in einer Längsnut des Gehäuseoberteils geführten Schaltschieber verbunden ist, an dem unmittelbar eine Zugschnur materialeinheitlich angeformt ist. Die Schaltwippe greift mit an gegenüberliegenden Seiten angeformten Schaltnasen an Schaltnocken einer Steuerwippe an, welche zentral gelagert ist und mit ihren freien, starre Steuernocken tragenden Enden Kontaktwippen von einer stabilen Lage in eine andere stabile Lage umschaltet.

Der im Stand der Technik bekannte Zugschalter, der mit vier als Schraubklemmen ausgebildeten Leiteranschlußklemmen ausgeführt ist, kann in eine 58er-UP-Wandeinbaudose nach DIN-Norm, sowie in eine UP-Wandeinbaudose nach CEE-Norm vorschriftsmäßig eingebaut werden. Der beim Einbau in eine CEE-Normdose vorgeschriebene Mindestabstand von a=6 mm zwischen der Dosenwand und spannungsführenden Teilen des Zugschalters kann dabei gewährleistet werden. Ebenso wird dabei im Bereich der Leiteranschlußklemmen einschließlich der dort angeschlossenen Leitungen das Sockelgrößtmaß gemäß CEE-Norm nicht überschritten.

Ausgehend vom vorgenannten Stand der Technik ist es Aufgabe der Erfindung einen als flachbauenden UP-Schalter sowohl in eine UP-Wandeinbaudose nach DIN-Norm (φ = 58 mm) als auch in eine UP-Wandeinbaudose nach CEE-Norm einpaßbaren Zugschalter mit schraubenlosen Leiteranschlußklemmen und ausreichender Schaltleistung zu schaffen, bei welchem zwischen spannungsführenden Teilen und der CEE-Normdosenwand ein Abstand a ≧ 6 mm eingehalten ist und bei welchem alle spannungsführenden Teile, insbesondere Leiteranschlußklemmen nebst Anschlußleitungsdrähten, innerhalb eines nach CEE-Norm vorgeschriebenen Gehäusesockel-Größmaßes angeordnet sind.

Diese Aufgabe wird durch die Merkmale des Anspruchs 1 in vorteilhafter Weise gelöst.

Durch die erfindungsgemäß zentralsymmetrische Ausbildung des Gehäusesockels ist eine vorschriftgemäße Einpassung des Zugschalters mit schraubenlosen Leiteranschlußklemmen nicht nur in eine DIN-Normdose, sondern auch in eine CEE-Normdose möglich. Hierbei werden die jeweils paarweise von oben oder von unten an die Anschlußklemmen herangeführten Anschlußleitungen seitlich in die generell für den Anschluß von zwei Anschlußleitungen vorgesehenen Anschlußklemmen eingeführt.

Besonders vorteilhaft ist dabei, daß trotz der Bestückung des Gerätesockels mit im Vergleich zu Schraubklemmen relativ viel Raum beanspruchenden schraubenlosen Anschlußklemmen noch ein hinreichend großer Schaltraum für die Erzielung ausreichender Schaltleistung zur Verfügung steht. Hierzu trägt insbesondere bei, daß der neben der asymmetrischen Anordnung der ersten und zweiten Leiteranschlußklemme auch der zwischen der ersten und der zweiten schraubenlosen Leiteranschlußklemme sich befindliche Schaltraum erfindungsgemäß dadurch asymmetrisch aufgeteilt ist, daß der Abstand des Kontaktwippenauflagerpunktes zu der ersten Leiteranschlußklemme kleiner ist als der Abstand des Kontaktwippenauflagerpunktes zu der zweiten Leiteranschlußklemme.

Zudem ist es von Vorteil, daß zwecks Erreichung einer flachbauenden Schalterbauweise der Schaltmechanismus in der Ebene der Schaltkontakte und zwar zwischen diesen angeordnet ist.

In einer Ausführungsform als Wechselschalter ist der Zugschalter vorteilhafterweise nur mit drei Anschlußklemmen bestückt.

In einer weiteren Ausführungsform als zweipoliger AUS-Schalter ist der erfindungsgemäße Zugsschalter mit vier schraubenlosen Anschlußklemmen bestückt.

Die Erfindung soll nachfolgend anhand eines Ausführungsbeispiels eines Zug-Wechselschalters näher beschrieben und erläutert werden.

Es zeigen:
- Figur 1: Einen in eine Unterputz-Wandeinbaudose eingebauten erfindungsgemäßen Zugschalter in Aufsicht bei abgenommenem Gehäuseoberteil 2,
- Figur 2: einen Querschnitt durch den erfindungsgemäßen elektrischen Zugschalter mit Gehäuseoberteil 2 nach der Schnittlinie II-II in Figur 1,
- Figur 3: einen Querschnitt durch den erfindungsgemäßen elektrischen Zugschalter nach der Schnittlinie III-III in Figur 1,
- Figur 4: einen Querschnitt durch den erfindungsgemäßen elektrischen Zugschalter nach Schnittlinie IV-IV in Figur 1.

Figur 1 zeigt einen Gehäusesockel 1, in welchem vorzugsweise mit einer Klemmfeder 25 drei schraublos ausgebildete Leiteranschlußklemmen 24_{I}, 24_{II}, 24_{III} einliegen. Druckschenkel 35,36 der Klemmfeder 25 klemmen jeweis zwei Anschlußleitungsdrähte 37 in Klemmnuten 38 fest. Die Anschlußleitungsdrähte 37 können mittels Klemmfederlösetasten 39 wieder gelöst werden. Ortsfeste Kontaktteile 30,31,32 sind mittels Steckfahnen 23 in die Leiteranschlußklemmen 24 kontaktierend eingesteckt. Die Steckfahnen 23 weisen vorzugsweise Sicken 9 auf, welche der besseren Verrastung der jeweiligen Steckfahne 23 in der Gehäusewand der Leiteranschlußklemmen 24 dienen. Eine Kontaktwippe 10 ist auf einem Kontaktwippenauflagerpunkt P des als starrer Lagerkontakt ausgebildeten ersten ortsfesten Kontaktteils 30 schwenkbar gelagert, wobei die Schwenkachse der Kontaktwippe 10 senkrecht zum Sockelboden des Gehäusesockels 1 gerichtet ist. Der Abstand a_{I} des Kontaktwippenauflagerpunktes P zu der ersten Leiteranschlußklemme 24_{I} ist kleiner als der Abstand a_{II} des Kontaktwippenauflagerpunktes P zu der zweiten Leiteranschlußklemme 24_{II}. An einem beweglichen Ende der Kontaktwippe 10 ist ein beweglicher Kontaktteil 22 angeordnet, welcher wahlweise und abhängig von der Wippstellung der Kontaktwippe 10 entweder einen zweiten ortsfesten Kontaktteil 31 oder einen dritten ortsfesten Kontaktteil 32 kontaktiert. Die Wippstellung der Kontaktwippe 10 wird durch einen Steuernocken 26 einer zentral im Gehäusesockel 1 schwenkbar gelagerten Steuerwippe 8 gesteuert. Der Steuernocken 26 ist in einer Ausnehmung 29 der Steuerwippe 8 axial verschiebbar und mit Hilfe einer Steuernocken-Kontaktdruckfeder 28 federnd gelagert. Auf der Steuerwippe 8 sind zwei Schaltnocken 27 angeordnet, welche durch den Eingriff zweier Schaltnasen 7 einer Schaltwippe 5 wechselweise geschaltet werden. Die Schaltwippe 5 ist mit Hilfe eines Schwenklagerzapfens 6 an einem Schaltschieber 4 schwenkbar gelagert. Der Schaltschieber 4 ist mittels eines Stegs 20 in einer Längsnut 15 eines Gehäuseoberteils 2 linear verfahrbar. Der Schaltschieber 4 weist außerdem einen angeformten Fortsatz 13 auf, an welchem endseitig lateral ein Ende einer Schwenkschieber-Rückstellfeder 3 gelagert ist, wobei der Fortsatz 13 auf einem ersten Absatz 17 des Gehäusesockels 1 aufliegt und gleitgelagert ist. Auf einem, eine Längsausnehmung 16 des Gehäuseoberteils 2 durchgreifenden Teil des Fortsatzes 13 ist ein Befestigungszapfen 14 für eine Betätigungszugschnur 21 angebracht. Schaltschieber 4 und Schaltwippe 5 bilden einen sowohl linear verfahrbaren als auch schwenkbaren Schwenkschieber 4,5. Die Schaltwippe 5 liegt auf einem zweiten Absatz 18 des Gehäusesockels 1 auf und ist gleitgelagert. Beide Flanken 11 von an der Schaltwippe 5 ausgeformten Schaltnasen 7 schlagen in einer Ruhestellung A an symmetrisch zur Verfahrbahn des Schaltschiebers 4 angeordneten Anschlägen 12 an. Hierdurch wird die Schaltwippe 5 nach jedem Schaltspiel in eine stabile Ausgangslage für den nachfolgenden Schaltvorgang gebracht.

Die vorstehend beschriebene Schaltmechanik des elektrischen Zugschalters ist zwecks Erreichung einer flachbauenden Schalterbauweise in der Ebene der Kontaktteile und zwar zwischen diesen auf dem Gehäusesockel 1 angeordnet. Der Gehäusesockel 1 ist zentralsymmetrisch ausgebildet, d. h., daß die Gehäusesockelbegrenzungspunkte B₁,B₂ nebst den sie verbindenden Gehäusesockelbegrenzungslinien b₁₂,b₂₁ durch eine 180°-Drehung um ein Punktsymmetriezentrum Mₒ zur Deckung gebracht werden. Durch diese Maßnahmen ist es gelungen, daß der im vorliegenden Ausführungsbeispiel eines Wechelschalters mit drei relativ viel Raum beanspruchenden schraubenlosen Anschlußklemmen 24_{I},24_{II},24_{III} bestückte Gehäusesockel 1 in eine der CEE-Norm entsprechende UP-Wandeinbaudose eingepaßt werden kann, und daß mit dem erfindungsgemäßen Zugschalter gleichwohl hohe Schaltleistungen erreicht werden können.

## Patentansprüche

1. Elektrischer Zugschalter für den Einbau in der DIN-Norm und der CEE-Norm entsprechende Unterputz-Wandeinbaudosen, mit einem Gehäuseoberteil (2) und einem Leiteranschlußklemmen (24) aufnehmenden Gehäusesockel (1), sowie mit einer in der Ebene der Leiteranschlußklemmen (24) angeordneten Schaltmechanik mit einer Kontaktwippe (10), dadurch gekennzeichnet, daß der mit schraubenlosen Leiteranschlußklemmen (24_{I},24_{II},24_{III}) bestückte Gehäusesockel (1) zentralsymmetrisch ausgebildet ist, wobei durch eine Drehung des Gehäusesockels (1) um ein Punktsymmetriezentrum (Mₒ) mit dem Drehwinkel φ = 180° die Gehäusesockel-Begrenzungspunkte (B₁,B₂) nebst den sie verbindenden Gehäusesockel-Begrenzungslinien (b₁₂,b₂₁) zur Deckung gebracht werden, und daß der Abstand (a_{I}) eines Kontaktwippenauflagerpunktes (P) zu der ersten Leiteranschlußklemme (24_{I}) kleiner ist als der Abstand (a_{II}) des Kontaktwippenauflagerpunktes (P) zu der zweiten Leiteranschlußklemme (24_{II}).

2. Elektrischer Zugschalter nach Anspruch 1, dadurch gekennzeichnet, daß auf dem zentralsymmetrischen Gehäusesockel (1) vorzugsweise drei oder vier schraubenlose Leiteranschlußklemmen (24) angeordnet sind.

## Claims

1. Electrical pull switch for installation in flush-mounted wall installation boxes which conform with the DIN Standard and the CEE Standard, having a housing upper part (2) and a housing base (1) which accommodates conductor connecting terminals (24), and having a switching mechanism which is arranged in the plane of the conductor connecting terminals (24) and has a contact rocker (10), characterized in that the housing base (1) which is fitted with screwless conductor connecting terminals (24_{I}, 24_{II}, 24_{III}) is of centrally symmetrical construction, the housing base boundary points (B₁, B₂) being made to coincide with the housing base boundary lines (b₁₂, b₂₁) connecting them by rotation of the housing base (1) about a point-symmetry centre (Mₒ) with a rotation angle of φ = 180°, and in that the distance (a_{I}) from one contact rocker supporting point (P) to the first conductor connecting terminal (24_{I}) is less than the distance (a_{II}) from the contact rocker supporting point (P) to the second conductor connecting terminal (24_{II}).

2. Electrical pull switch according to Claim 1, characterized in that three or four screwless conductor connecting terminals (24) are preferably arranged on the centrally symmetrical housing base (1).

## Revendications

1. Interrupteur électrique à tirette pour encastrement dans des boîtes encastrées correspondant à la norme DIN ou à la norme CEE, comprenant une partie supérieure de boîtier (2) et un socle de boîtier (1) recevant des bornes de raccordement de conducteur (24) ainsi qu'un mécanisme de commutation agencé dans le plan des bornes de raccordement de conducteur (24) et pourvu d'une bascule de contact (10), caractérisé en ce que le socle de boîtier (1) équipé de bornes de raccordement de conducteur (24_{I}, 24_{II}, 24_{III}) sans vis est réalisé d'une manière centralement symétrique, les points de délimitation du socle de boîtier (B₁ à B₂) à côté des lignes de délimitation du socle de boîtier (b₁₂, b₂₁) qui les relient étant amenés à se recouvrir par une rotation du socle de boîtier (1) autour d'un centre de symétrie (M₀) de l'angle de rotation φ=180°, et en ce que la distance (a_{I}) entre un point d'appui de bascule de contact (P) et la première borne de raccordement de conducteur (24_{I}) est plus petite que la distance (a_{II}) entre le point d'appui de bascule de contact (P) et la deuxième borne de raccordement de conducteur (24_{II}).

2. Interrupteur électrique à tirette suivant la revendication 1, caractérisé en ce que trois ou quatre bornes de raccordement de conducteur (24) sans vis sont de préférence agencées sur le socle de boîtier (1) centralement symétrique.
